# EUROPÄISCHE PATENTSCHRIFT

(11) **EP 1 475 159 B1**
(45) Veröffentlichungstag und Bekanntmachung des Hinweises auf die Patenterteilung: **30.08.2006**
(21) Anmeldenummer: 04007899.0
(22) Anmeldetag: 01.04.2004
(51) Int. Cl.: B05B 7/06, B05B 5/03

(54) **Sprühgerät für Beschichtungsmaterial, insbesondere Beschichtungspulver**
Powder spray coating device
Dispositif de revêtement de poudre par pulvérisation

(30) Priorität: 05.05.2003 DE 10319916
(43) Veröffentlichungstag der Anmeldung: 10.11.2004
(73) Patentinhaber: ITW Gema AG, 9015 St. Gallen (CH)
(72) Erfinder: Mauchle, Felix, 9030 Abtwil (CH); Michael, Hanspeter, 9200 Gossau (CH); Vieli, Hanspeter, 9403 Goldach (CH)
(74) Vertreter: Heinze, Ekkehard

(56) Entgegenhaltungen:
- EP-A- 0 295 366
- WO-A-85/01894
- US-A- 6 003 779

## Beschreibung

Die Erfindung betrifft ein Sprühgerät für Beschichtungsmaterial, insbesondere Beschichtungspulver, gemäß dem Oberbegriff von Anspruch 1.

Insbesondere betrifft die Erfindung ein Sprühgerät, welches mindestens eine Hochspannungselektrode zum elektrostatischen Aufladen des Beschichtungsmaterials aufweist. Sie ist jedoch auch für Sprühgeräte verwendbar, welche nicht zur elektrostatischen Aufladung von Beschichtungsmaterial ausgebildet sind.

Sprühgeräte dieser Art sind bekannt, z. B. aus der US 4,324,361, DE 34 12 694 A1, US 4,505,430, US 4,196,465 US 4,347,984 und US 6,189,804.

Das Dokument EP-A-0 295 366 offenbart ein gattungsgemäßes Sprühgerät für Beschichtungsmaterial mit einem Beschichtungsmaterialkanal, einem Sprühauslass am stromabwärtigen Ende des Beschichtungsmaterialkanals zum Sprühen des Beschichtungsmaterials auf ein zu beschichtendes Objekt, und mit einem Formungsluftauslass für Formungs-Druckluft, welcher sich nahe bei dem Sprühauslass und dem Strömungsweg des Beschichtungsmaterials herum erstreckt, getrennt von dem Strömungsweg, und ausgebildet ist, um aus Druckluft einen den Beschichtungsmaterial-Sprühstrahl einhüllenden Formungsluftstrom zu erzeugen. Der Formungsluftauslass ist durch eine große Anzahl von Löchern in einem Körper gebildet, welche um den Strömungsweg des Beschichtungsmaterials, getrennt von diesem, herum verteilt angeordnet sind, und welche nach vorne zum Beschichtungsmaterial-Sprühstrahl zeigen.

Nachteilig bei Sprühgeräten mit Ringspalt als Formungsluftauslass ist, dass selbst dann, wenn der Spalt in Spaltlängsrichtung an mehreren Stellen zwischen den beiden ihn bildenden Teilen abgestützt ist, nicht gleichförmig groß ausgebildet werden kann, aus technischen Herstellungsgründen. Dieser Nachteil ist dann nicht gegeben, wenn anstatt eines Ringspaltes Bohrungen verwendet werden, insbesondere dann; wenn der Körper, in welchem die Bohrungen gebildet sind, an der Bohrungsstelle ungeteilt ist. Solche Sprühgeräte zeigen z. B. die EP 0 767 005 B1, EP 0 744 998 B1 und DE 34 31 785 C2.

Durch die Erfindung soll die Aufgabe gelöst werden, mit weniger Formungsluftmenge pro Zeiteinheit einen gleich guten oder besseren Wirkungsgrad bezüglich der Einwirkung auf den Beschichtungsmaterial-Sprühstrom und auch bezüglich der Beschichtungsqualität und bezüglich der zur Beschichtung erforderlichen Beschichtungsmaterialmenge zu erzielen.

Diese Aufgabe wird gemäß der Erfindung durch die Merkmale von Anspruch 1 gelöst.

Demgemäß betrifft die Erfindung ein Sprühgerät für Beschichtungsmaterial, insbesondere Beschichtungspulver, enthaltend einen Beschichtungsmaterialkanal; einen Sprühauslass am stromabwärtigen Ende des Beschichtungsmaterialkanals zum Sprühen des Beschichtungsmaterials auf ein zu beschichtendes Objekt; einen Formungsluftauslass für Formungs-Druckluft, welcher sich nahe bei dem Sprühauslass und dem Strömungsweg des Beschichtungsmaterials herum erstreckt, getrennt von dem Strömungsweg, und ausgebildet ist, um aus Druckluft einen den Beschichtungsmaterial-Sprühstrahl einhüllenden Formungsluftstrom zu erzeugen; wobei der Formungsluftauslass durch eine große Vielzahl von Löchern in einem Körper gebildet ist, welche um den Strömungsweg des Beschichtüngsmateriats, getrennt von diesem, herum verteilt angeordnet sind und nach vorne zum Beschichtungsmaterial-Sprühstrahl zeigen, dadurch gekennzeichnet, dass ein Umgebungsluftdurchgang mit Abstand relativ zu den Löchern radial nach innen versetzt vorgesehen ist, welcher sich von einer hinter dem Körper; in welchem die Löcher gebildet sind, gelegenen Umgebungsluft-Eintrittsstelle zu einer vor dem Körper, in welchem die Löcher gebildet sind, gelegenen Luftaustrittsstelle erstreckt und sich einteilig oder in Form von mehreren Öffnungen um den Strömungsweg des Beschichtungsmaterials, getrennt von diesem Strömühgsweg, herum erstreckt, so dass Umgebungsluft von der hinteren Lufteintrittsstelle zur vorderen Luftaustrittsstelle durch den Umgebungsluftdurchgang hindurch saugbar ist durch Strömungs-Saugwirkung des Beschichtungsmaterial-Sprühstrahls und/oder durch Strömungs-Saugwirkung des Formungsluftstromes.

Weitere Merkmale der Erfindung sind in den unteransprüchen enthalten.

Die Erfindung wird im Folgenden mit Bezug auf die Zeichnungen anhand einer bevorzugten Ausführungsform als Beispiel beschrieben. In den Zeichnungen zeigen
- Fig. 1: schematisch, unmaßstäblich und abgebrochen ein Sprühgerät nach der Erfindung,
- Fig. 2: eine Vorderansicht des Sprühgerätes von Fig. 1 in Richtung von Pfeilen gesehen.

Die Fig. 1 und 2 zeigen nur eine von vielen möglichen Ausführungsformen der Erfindung.

Das in den Fig. 1 und 2 dargestellte Sprühgerät ist zum Sprühen von Beschichtungspulver ausgebildet, könnte jedoch statt dessen auch zum Sprühen von flüssigem Beschichtungsmaterial ausgebildet sein.

Das Sprühgerät enthält einen Beschichtungsmaterialkanal 2; einen Sprühauslass 4 am stromabwärtigen Ende des Beschichtungsmaterialkanals 2 zum Sprühen des Beschichtungsmaterials 6 in Form eines Beschichtungsmaterial-Sprühstromes 8 auf ein zu beschichtendes Objekt (nicht gezeigt); und einen Formungsluftauslass 10 für Formungs-Druckluft 12, welcher sich nahe bei dem Sprühauslass 8 um den Strömungsweg des Beschichtungsmaterials 6, getrennt vom Strömungsweg, herum erstreckt und ausgebildet ist, um aus der Formungs-Druckluft 12 einen den Beschichtungsmaterial-Sprühstrahl 8 einhüllenden Formungsluftstrom 11 zu erzeugen.

Der Formungsluftauslass 10 ist durch eine große Vielzahl von Löchern 14 gebildet, die sich durch einen an den Löchern ungeteilten Körper 16 erstrecken und um den Strömungsweg des Beschichtungsmaterials 6, getrennt von diesem Strömungsweg, herum verteilt angeordnet sind.

Bei der Ausführungsform der Fig. 1 und 2 sind die Löcher 14 jeweils mit gleichem Umfangsabstand 18 voneinander kreisförmig konzentrisch um die axiale Mittelachse 20 des Strömungsweges des Beschichtungsmaterials 6 herum angeordnet. Die Löcher können anstatt kreisförmig auch in anderer Form, beispielsweise oval oder mehreckig rahmenförmig, um die axiale Mittelachse 20 herum angeordnet sein, um eine bestimmte Querschnittsform des Sprühstromes 8 zu erzeugen.

Der Umfangsabstand 18 zwischen den Löchern 14 ist so klein, dass die aus ihnen austretenden Formungsluftstrahlen 22 durch radiale Expanison zu einem im Querschnitt ringförmigen Formungsluftstrom zusammenströmen, vorzugsweise unmittelbar nach den Löchern 14 noch bevor sie auf den Sprühstrom 8 auftreffen, spätestens jedoch am Auftreffpunkt auf den Sprühstrom 8.

Die Löcher 14 sind in Beschichtungsmaterial-Sprührichtung gesehen nach vorne gerichtet, vorzugsweise parallel zur axialen Mittelachse 20, und vorzugsweise in einer nach vorne zeigenden Stirnfläche gebildet. Gemäß anderer Ausführungsform können sie auch schräg zur axialen Mittelachse 20 gerichtet sein, entweder gegen sie oder von ihr weg zeigend. Durch die Richtung der Löcher 14 relativ zur axialen Mittelachse 20 und durch die Druckstärke der Druckluft 12 kann die Querschnittsform und Querschnittsgröße des Sprühstromes 8 eingestellt werden.

In oder nahe bei dem Strömungsweg des Beschichtungsmaterials ist am oder nahe bei dem Sprühauslass 4 mindestens eine oder mehrere Elektroden, z. B. 23, 24 und/oder 25 angeordnet, welche zur elektrostatischen Aufladung des Beschichtungsmaterials 6 an einen Hochspannungserzeuger 26 angeschlossen ist oder sind. Der Hochspannungserzeuger 26 kann extern von dem Sprühgerät oder gemäß Fig. 1 im Sprühgerät angeordnet sein. Er erzeugt aus einer Wechselspannung eine höhere Gteichspannung, welche beispielsweise im Bereich zwischen 4 kV und 150 kV liegen kann. Das Sprühgerät hat einen Niedervoltwechselspannungsanschluss 28 zur Zufuhr von Niederspannungswechselspannung an den Hochspannungserzeuger 26; einen Beschichtungsmaterialanschluss 30 zur Zufuhr von Beschichtungsmaterial zum Beschichtungsmaterialkanal 2; und einen Formungs-Druckluftanschluss 32 zur Zufuhr von Formungs-Drucktuft 12 zu einem Verteilerkanal 34, welcher die Löcher 14 auf ihrer stromaufwärtigen miteinander verbindet.

Es sind mindestens zehn oder mehr Löcher 14 vorhanden, beispielsweise mindestens zwanzig, dreißig oder vierzig oder jede beliebige Vielzahl. Der Umfangsabstand 18 der Löcher 14 voneinander ist mindestens um den Faktor zwei oder mehr größer als die Öffnungsgröße 38 der Löcher 14 in Umfangsrichtung um die axiale Mittelachse 20. Vorzugsweise hat jedoch der Faktor einen größeren Werft, beispielsweise den Wert fünf oder mehr, beispielswäise zehn oder mehr. Der Öffnungsquerschnitt von jedem Loch 14 ist kleiner als 2,0 mm², beispielsweise kleiner als 1,0 mm² oder noch bevorzugter kleiner als 0,5 mm² oder kleiner als 0,3 mm². Das Ziel ist es, die Löcher so klein wie möglich zu machen, wie dies technisch praktikabel ist, um dadurch mit einer kleinstmöglichen Formungsluft-Strömungsmenge pro Zeiteinheit einen schnell strömenden, energiestarken Formungsluftstrahl 22 an jedem Loch 14 und daraus einen energiestarken Formungsluftstrom 11 zu erzeugen. Dadurch wird mit wenig Luftmenge pro Zeiteinheit eine wirksame Beeinflussung der Querschnittsform und Querschnittsgröße des Sprühstromes 8 erzielt. Durch die sehr kleine Querschnittsgröße der einzelnen Löcher 14 wird an allen Löchern eine gleiche Formungsluft-Strömungsmenge pro Zeiteinheit auch dann erzielt, wenn alle Löcher 14 gleich großen Querschnitt haben und der Verteilerkanal 34 auf seiner ganzen Länge eine gleich bleibende Querschnittsgröße hat. Die kleine Querschnittsgröße der Löcher 14 bewirkt eine gleichmäßige Luftdruckverteilung auf der gesamten Länge des Verteilerkanals 34. Die Summe der gesamten Querschnittsgrößen von allen Löchern 14 ist kleiner, z. B. nur halb so groß, als der Strömungsquersschnitt des Verteilerkanals 34.

Die Löcher 14 haben vorzugsweise je einen im Querschnitt kreisrunden Querschnitt, können jedoch auch einen anderen Querschnitt haben, beispielsweise eine eckige Querschnittsform. Die Löcher 14 können beim Herstellen des Körpers 16, in welchem sie gebildet sind, während des Körper-Herstellungsprozesses geformt werden, beispielsweise durch Spritzgussverfahren zur Herstellung des Körpers 16 und gleichzeitiger Herstellung der Löcher 14. Gemäß einer anderen bevorzugten Ausführungsform sind die Löcher 14 durch Bohren in dem Körper 16 gebildet. Der Körper 16 kann aus einem steifen Material, beispielsweise aus einem Metallrohr oder aus einem Kunststoffrohr bestehen, oder aus einem elastischen oder flexiblen Material, z.B. einem Schlauch, z. B. aus Gummi oder Kunststoff.

Fig. 1 Und 2 zeigen eine Ausführungsform, bei welcher der Körper 16 ein Schlauch öder ein Rohr ist, in welchem die Löcher 14 gebohrt sind und dessen Schläuchinhehraum oder Rohrinnenraum den Verteilerkanal 34 bildet. Der Körper 16 kann ein Teil des Gehäuses 40 oder ein an diesem Gehäuse 40 des Sprühgerätes 2 befestigtes Gehäuseteil sein, oder gemäß den Fig. 1 und 2 ein zusätzlicher Körper 16. Dieser zusätzliche Körper 16 ist an dem Gehäuse 40 des Sprühgerätes befestigt, kann jedoch auch an einem anderen Element befestigt sein, welches an dem Gehäuse 40 befestigt ist, beispielsweise an einem vorderen Endstück 42, welches den Sprühauslass 4 bildet oder enthält und an dem Gehäuse 40 befestigt ist.

Gemäß der bevorzugten Ausführungsform ist das Auslassende der Löcher 14 relativ zum Sprühauslass 4 stromaufwärts zurück versetzt. Gemäß anderer Ausführungsform könnte jedoch das Auslassende der Löcher 14 in der gleichen Querebene oder stromabwärts der Querebene liegen, in welcher auch der Sprühauslass 4 liegt. Wesentlich ist, dass der Formungsluftstrom 11 den Sprühstrom 8 so nähe am Sprühauslass 4 einhüllt, dass keine Beschichtungsmäteriatpartiket aus dem Beschichtungsmateriätstrom radial nach außen oder nach hinten auf die Außenumfangsftachen des Sprühgerätes entweichen können

Die Löcher 14 können mit wesentlich größerer Genauigkeit in einer vorbestimmten Größe hergestellt werden als sich in Umfangsrichtung um die axiale Mittelachse 20 erstreckende Spalte. Ferner besteht bei den Löchern weniger die Gefahr von Größenveränderungen durch Temperatureinflüsse und durch externe mechanische Einflüsse, beispielsweise Schläge durch Auftreffen auf andere Gegenstände.

Der Körper 16, welcher mit den Löchern 14 versehen ist, ist durch ein oder mehrere Elemente 44, vorzugsweise Stege mit Zwischenräumen zwischen ihnen, direkt oder über Zwischenelemente an dem Gehäuse 40 befestigt, so dass der Körper 16 von dem Gehäuse 40 getragen wird.

Gemäß einer bevorzugten Ausführungsform der Erfindung ist ein Umgebungsluftdurchgäng 50 mit Abstand relativ zu den Löchern 14 radial nach innen versetzt vorgesehen, weicher sich von einer hinter dem Körper 16, welcher die Löcher 14 hat, erstreckenden Umgebungsluft-Eintrittsstelle 52 zu einer vor dem Körper 16 gelegenen Luftaustrittsstelle 54 erstreckt und welcher sich in Form eines oder mehrerer Schlitze oder anderen Öffnungen um den Strömungsweg des Beschichtungsmaterials 6, getrennt von diesem Strömungsweg, und damit auch um die axiale Mittelachse 20 herum erstreckt, so dass Umgebungsluft 56 von der hinteren Lufteintrittsstelle 52 zur vorderen Luftaustrittsstelle 54 durch den Umgebungsluftdurchgang 50 hindurchsaugbar ist durch die Saugwirkung des Beschichtungsmaterial-Sprühstromes 8 und/oder durch die Saugwirkung der Formungs-Druckluftstrahlen 22 und des Formungsluftstromes 11. Dieser Umgebungsluftdurchgang 50 verhindert ein Zurückströmen von Beschichtungsmaterialpartikeln auf die Außenflächen des Sprühgerätes und dessen Körper 16, der die Löcher 14 enthält. Damit wird eine Verschmutzung dieser Teile verhindert.

Bei der gezeigten Ausführungsform haben alle Löcher 14 durch den Druckluft-Verteilerkanal 34 mit einer Druckluft-Einlassöffnung 62 miteinander Strömungsverbindung. Gemäß einer nicht gezeigten Ausführungsform können zwei oder mehr Gruppen von solchen Löchern 14 durch einen Abschnitt des Verteilerkanals 34 miteinander Strömungsverbindung haben, wobei die Abschnitte strömungsmäßig voneinander getrennt sind und jeder Abschnitt eine eigene Druckluft-Einlässöffnung 62 hat. Dies ermöglicht eine feinere Einstellung der aus den Löchern 14 austretenden Druckluftmenge pro Zeiteinheit vorzugsweise dahingehend, dass aus allen Löchern die gleiche Druckluftmenge pro Zeiteinheit ausströmt, oder gemäß anderer Ausführungsform definierte unterschiedliche Druckluftmengen pro Zeiteinheit ausströmen.

Für beide Ausführungsformen sind der Öffnungsquerschnitt des Verteilerkanals 34 (oder dessen voneinander getrennte Abschnitte) und die Öffnungsquerschnitte der Löcher 14 derart aufeinander abgestimmt, dass aus allen Löchern 14 die gleiche Druckluftmenge pro Zeiteinheit ausströmen kann. Die aus den Löchern 14 austretende Druckluftmenge pro Zeiteinheit ist abhängig vom Strömungwiderstand im Verteilerkanal 34 zwischen der Einlassöffnung 62 und dem betreffenden Loch 14. Eine gleiche Druckluftmenge pro Zeiteinheit kann an allen Löchern 14 dadurch erreicht werden, dass entweder der Verteilerkanal 34 in Richtung vom nächstgelegenen Loch 14 bis zum entferntes gelegenen Loch 14 einen zunehmend kleineren Widerstand hat oder vorzugsweise dadurch, dass die Löcher mit zunehmender Abstand von der Druckluft-Einlassöffnung 62 einen zunehmend größeren Öffnungsquerschnitt haben. Hierbei hat das Loch 14, welches den kürzesten Strömungsweg von der Einlassöffnung 62 entfernt ist, den kleinsten Öffnungsquerschnitt, und das am weitesten entfernte Loch 14 den größten Öffnungsquerschnitt. Solche Maßnahmen sind jedoch technisch aufwändig und teuer. Sie können auch bei der Erfindung verwendet werden. Jedoch sind bei der Erfindung die Öffnungsquerschnitte in der genannten Weise so klein, dass auch ohne solche Maßnahmen an allen Löchern 14 eine gleich große Formungsluft-Strömungsmenge pro Zeiteinheit erzielt wird.

Alle Ausführungsformen der Erfindung eignen sich für alle Arten von Sprühgeräten für Beschichtungsmaterial, insbesondere für pulverförmiges Beschichtungsmaterial, beispielsweise für Sprühgeräte mit einem Sprühauslass in Form einer Rundstrahldüse oder Flachstrahldüse, mit zylindrischer oder trichterartiger Form, mit oder ohne Prallkörper 60 oder Staukörper, und auch für Sprühgeräte, deren Sprühauslass 4 mit einem Rotationskörper versehen oder durch einen solchen gebildet ist. Ferner eignet sich die Erfindung auch für Corona-Sprühgeräte, bei welchen an der mindestens einen Hochspannungselektrode 23, 24, 25 Coronaentladungen erzeugt werden, und auch für sogenannte Tribo-Sprühgeräte, bei welchen die elektrostatische Aufladung der Sprühbeschichtungsmaterialpartikel durch Reibung derselben im Beschichtungsmaterialkanal 2 erzeugt wird.

Die Erfindung ermöglicht eine homogene Luftverteilung dei Formungs-Druckluft zum den Sprühstrom 8 herum. Hierfür wird nur eine kleine Druckluftmenge pro Zeiteinheit benötigt. Der gemäß der Erfindung erzeugte Formungsluftstrom 11 hat eine stabilisierende Wirkung auf den Sprühstrom 8, welcher eher die Form einer Sprühwolke als eines Sprühstrahles hat. Dieser Sprühstrom 8 bzw. Sprühwolke ist wesentlich unsensibler bezüglich Luftströmungen in einer Beschichtungskabine als beim Stand der Technik. Dies hat den weiteren Vorteil, dass der Auftragswirkungsgrad des Beschichtungspulvers auf ein zu beschichtendes Objekt und die Beschichtungsqualität, z. B. Bechichtungsgleichmäßigkeit, wesentlich erhöht werden.

Sprühgeräte dieser Art werden üblicherweise als Spray Gun oder Sprühpistole bezeichnet, sowohl wenn sie mit einem Handgriff zur manuellen Bedienung versehen sind, als auch wenn sie als gerade oder winkelförmige Automatikpistolen ausgebildet sind, welche von einer Vorrichtuhg gehalten werden, z. B. von einem Roboter, Hubständer oder ortsfesten Träger.

## Patentansprüche

1. Sprühgerät für Beschichtungsmaterial (6), insbesondere Beschichtungspulver, enthaltend einen Beschichtungsmaterialkanal (2); einen Sprühauslass (4) am stromabwärtigen Ende des Beschichtungsmaterialkanals (2) zum Sprühen des Beschichtungsmaterials (6) auf ein zu beschichtendes Objekt; einen Luftauslass (10), welcher sich nahe bei dem Sprühauslass (4) um den Strömungsweg des Beschichtungsmaterials (6) herum erstreckt, getrennt von dem Strömungsweg, und ausgebildet ist, um aus Druckluft einen Luftstrom (11) zu erzeugen; wobei der Luftauslass (10) durch eine große Vielzahl von Löchern (14) in einem Körper (16) gebildet ist, welche um den Strömungsweg des Beschichtungsmaterials (6), getrennt von diesem, herum verteilt angeordnet sind und nach vorne zum Beschichtungsmaterial-Sprühstrahl (8) zeigen;
wobei ein Umgebungsluftdurchgang (50) mit Abstand relativ zu den Löchern (14) radial nach innen versetzt vorgesehen ist, welcher sich von einer hinter dem Körper (16), in welchem die Löcher (14) gebildet sind, gelegenen Umgebungsluft-Eintrittsstelle (52) zu einer vor dem Körper (16), in welchem die Löcher (14) gebildet sind, gelegenen Luftaustrittsstelle (54) erstreckt und sich einteilig oder in Form von mehreren Öffnungen um den Strömungsweg des Beschichtungsmaterials (6), getrennt von diesem Strömungsweg, herum erstreckt, so dass Umgebungsluft (56) von der hinteren Lufteintrittsstelle (52) zur vorderen Luftaustrittsstelle (54) durch den Umgebungsluftdurchgang (50) hindurch saugbar ist durch Strömungs-Saugwirkung des Beschichtungsmaterial-Sprühstrahls (8) und/oder durch Strömungs-Saugwirkung des Luftstromes (11),
**dadurch gekennzeichnet,**
**dass** der Luftauslass (10) als Formungsluftauslass für Formungsdruckluft ausgebildet ist, um aus Druckluft den Luftstrom (11) in Form eines den Beschichtungsmaterial-Sprühstrahl (8) einhüllenden Formungsluftstromes (11) zu erzeugen; und dass in dem Strömungsweg des Beschichtungsmaterials am oder nahe bei dem Sprühauslass (4) mindestens eine Elektrode (23, 24, 25) angeordnet ist, welche zur elektrostatischen Aufladung des Beschichtungsmaterials (6) an einen Hochspannungserzeuger (26) angeschlossen oder anschließbar ist.

2. Sprühgerät nach Anspruch 1,
**dadurch gekennzeichnet,**
**dass** der Körper (16) an den Löchern (14) ungeteilt ist.

3. Sprühgerät nach Anspruch 1 oder 2,
**dadurch gekennzeichnet,**
**dass** mindestens zehn oder mehr von den Löchern (14) vorgesehen sind.

4. Sprühgerät nach mindestens einem der vorhergehenden Ansprüche,
**dadurch gekennzeichnet,**
**dass** der Abstand (18) der Löcher (14) voneinander, in Umfangsrichtung um den Strömungsweg des Beschichtungsmaterials (6) gesehen, mindestens um den Faktor fünf oder mehr, vorzugsweise mindestens zehn, größer ist als die Öffnungsgröße der Löcher (14) in dieser Umfangsrichtung.

5. Sprühgerät nach mindestens einem der vorhergehenden Ansprüche,
**dadurch gekennzeichnet,**
**dass** der Öffnungsquerschnitt von jedem Loch (14) kleiner als 2,0 mm² ist, vorzugsweise kleiner als 1,0 mm² oder noch bevorzugter kleiner als 0,5 mm² oder kleiner als 0,3 mm².

6. Sprühgerät nach mindestens einem der vorhergehenden Ansprüche,
**dadurch gekennzeichnet,**
**dass** die Löcher (14) einen kreisrunden Querschnitt haben.

7. Sprühgerät nach mindestens einem der vorhergehenden Ansprüche,
**dadurch gekennzeichnet,**
**dass** der Körper (16) ein Schlauch oder ein Rohr ist, welcher bzw. welches den Strömungsweg des Beschichtungsmaterials (6), getrennt von diesem, umgibt, und dass die Löcher (14) in der Wand des Schlauches bzw. des Rohres gebildet sind.

8. Sprühgerät nach mindestens einem der vorhergehenden Ansprüche,
**dadurch gekennzeichnet,**
**dass** das Auslassende der Löcher (14) relativ zum Sprühauslass (4) stromaufwärts zurückversetzt angeordnet ist.

9. Sprühgerät nach mindestens einem der vorhergehenden Ansprüche,
**dadurch gekennzeichnet,**
**dass** alle Löcher (14) oder Gruppen von Löchern (14) je mit einem Druckluft-Verteilerkanal (34) in Strömungsverbindung, sind, der mindestens eine Druckluft-Einlassöffnung (62) aufweist.

10. Sprühgerät nach Anspruch 9,
**dadurch gekennzeichnet,**
**dass** der Öffnungsquerschnitt des Verteilerkanals (34) und die Öffnungsquerschnitte der Löcher (14) aufeinander derart abgestimmt sind, dass aus allen Löchern (14) die gleiche Druckluftmenge pro Zeiteinheit ausströmen kann.

## Claims

1. Spray device for coating material (6), in particular coating powder, comprising a coating material channel (2); a spray outlet (4) at the downstream end of the coating material channel (2) for spraying the coating material (6) onto an object to be coated; an air outlet (10), which extends close to the spray outlet (4) around the flow path of the coating material (6), separate from the flow path, and is formed to produce an air stream (11) from compressed air; the air outlet (10) being formed by a large number of holes (14) in a body (16), which are arranged distributed around the flow path of the coating material (6), separate from the latter, and point forwards towards the coating material spray jet (8); an ambient air passage (50) being provided offset radially inwards by a distance in relation to the holes (14), which passage extends from an ambient air inlet point (52), situated behind the body (16) in which the holes (14) are formed, to an air outlet point (54), situated in front of the body (16) in which the holes (14) are formed, and extends in one part or in the form of a number of openings around the flow path of the coating material (6), separate from this flow path, so that ambient air (56) can be sucked from the rear air inlet point (52) to the front air outlet point (54) through the ambient air passage (50) by flow suction action of the coating material spray jet (8) and/or by flow suction action of the air stream (11), **characterized in that** the air outlet (10) is formed as a forming air outlet for compressed forming air, in order to produce the air stream (11) from compressed air in the form of a forming air stream (11) enveloping the coating material spray jet (8); and **in that** at least one electrode (23, 24, 25) is arranged in the flow path of the coating material at or close to the spray outlet (4), which electrode is connected or can be connected to a high-voltage generator (26) for the electrostatic charging of the coating material (6).

2. Spray device according to Claim 1, **characterized in that** the body (16) is undivided at the holes (14).

3. Spray device according to Claim 1 or 2, **characterized in that** at least ten or more of the holes (14) are provided.

4. Spray device according to at least one of the preceding claims, **characterized in that** the distance (18) of the holes (14) from one another, seen in the circumferential direction around the flow path of the coating material (6), is greater by a factor of five or more, preferably at least ten, than the size of the opening of the holes (14) in this circumferential direction.

5. Spray device according to at least one of the preceding claims, **characterized in that** the opening cross section of each hole (14) is less than 2.0 mm², preferably less than 1.0 mm², or, with still greater preference, less than 0.5 mm² or less than 0.3 mm².

6. Spray device according to at least one of the preceding claims, **characterized in that** the holes (14) have a circular cross section.

7. Spray device according to at least one of the preceding claims, **characterized in that** the body (16) is a tube or a pipe which surrounds the flow path of the coating material (6), separate from it, and **in that** the holes (14) are formed in the wall of the tube or the pipe.

8. Spray device according to at least one of the preceding claims, **characterized in that** the outlet end of the holes (14) is arranged offset back in the upstream direction in relation to the spray outlet (4).

9. Spray device according to at least one of the preceding claims, **characterized in that** all the holes (14) or groups of holes (14) are each in flow communication with a compressed air distributor channel (34), which has at least one compressed air inlet opening (62).

10. Spray device according to Claim 9, **characterized in that** the opening cross section of the distributor channel (34) and the opening cross sections of the holes (14) are made to match one another in such a way that the same amount of compressed air per unit of time can flow out from all the holes (14).

## Revendications

1. Dispositif de pulvérisation pour un matériau de revêtement (6), en particulier de la poudre de revêtement, contenant un conduit de matériau de revêtement (2) ; une sortie de pulvérisation (4) à l'extrémité aval du conduit de matériau de revêtement (2) pour pulvériser le matériau de revêtement (6) sur un objet à revêtir ; une sortie d'air (10), qui s'étend à proximité de la sortie de pulvérisation (4) autour de la trajectoire d'écoulement du matériau de revêtement (6), séparément de la trajectoire d'écoulement, et qui est réalisée pour produire un courant d'air (11) à partir d'air comprimé ; la sortie d'air (10) étant formée par un grand nombre de trous (14) dans un corps (16), lesquels sont disposés de manière répartie tout autour de la trajectoire d'écoulement du matériau de revêtement (6), séparément de celle-ci, et sont tournés vers l'avant vers le jet de pulvérisation (8) du matériau de revêtement ;
un passage d'air ambiant (50) étant prévu de manière décalée radialement vers l'intérieur à une certaine distance par rapport aux trous (14), lequel s'étend depuis un point d'entrée d'air ambiant (52) placé derrière le corps (16) dans lequel sont formés les trous (14) jusqu'à un point de sortie d'air (54) placé devant le corps (16) dans lequel sont formés les trous (14), et s'étend d'une seule pièce ou sous forme de plusieurs ouvertures tout autour de la trajectoire d'écoulement du matériau de revêtement (6), séparément de cette trajectoire d'écoulement, de sorte que l'air ambiant (56) peut être aspiré à travers le passage d'air ambiant (50) du point d'entrée d'air arrière (52) au point de sortie d'air avant (54), par effet d'aspiration d'écoulement du jet de pulvérisation de matériau de revêtement (8) et/ou par effet d'aspiration d'écoulement du courant d'air (11),
**caractérisé en ce que**
la sortie d'air (10) est réalisée sous forme de sortie d'air de formation pour l'air comprimé de formation, afin de produire à partir d'air comprimé le courant d'air (11) sous forme d'un courant d'air de formation (11) enveloppant le jet de pulvérisation (8) de matériau de revêtement ; et **en ce qu'**au moins une électrode (23, 24, 25) est disposée dans la trajectoire d'écoulement du matériau de revêtement sur ou à proximité de la sortie de pulvérisation (4), laquelle est raccordée ou peut être raccordée à un générateur de haute tension (26) pour produire la charge électrostatique du matériau de revêtement (6).

2. Dispositif de pulvérisation selon la revendication 1,
**caractérisé en ce que**
le corps (16) est non divisé au niveau des trous (14).

3. Dispositif de pulvérisation selon la revendication 1 ou 2, **caractérisé en ce que** l'on prévoit au moins dix ou davantage des trous (14).

4. Dispositif de pulvérisation selon au moins l'une quelconque des revendications précédentes,
**caractérisé en ce que**
la distance (18) entre les trous (14), vue dans le sens périphérique autour de la trajectoire d'écoulement du matériau de revêtement (6), est plus grande d'un facteur cinq ou plus, de préférence d'au moins un facteur dix, que la taille d'ouverture des trous (14) dans cette direction périphérique.

5. Dispositif de pulvérisation selon au moins l'une quelconque des revendications précédentes,
**caractérisé en ce que**
la section transversale d'ouverture de chaque trou (14) est inférieure à 2,0 mm², de préférence inférieure à 1,0 mm² ou, plus préférablement, est inférieure à 0,5 mm² ou inférieure à 0,3 mm²

6. Dispositif de pulvérisation selon au moins l'une quelconque des revendications précédentes,
**caractérisé en ce que**
les trous (14) présentent une section transversale ronde circulaire.

7. Dispositif de pulvérisation selon au moins l'une quelconque des revendications précédentes,
**caractérisé en ce que**
le corps (16) est un tuyau ou un tube, qui entoure la trajectoire d'écoulement du matériau de revêtement (6) séparément de celle-ci, et **en ce que** les trous (14) sont formés dans la paroi du tuyau ou du tube.

8. Dispositif de pulvérisation selon au moins l'une quelconque des revendications précédentes,
**caractérisé en ce que**
l'extrémité de sortie des trous (14) est disposée en retrait vers l'amont par rapport à la sortie de pulvérisation (4).

9. Dispositif de pulvérisation selon au moins l'une quelconque des revendications précédentes,
**caractérisé en ce que**
tous les trous (14) ou des groupes de trous (14) sont en liaison fluidique avec un conduit de distribution d'air comprimé (34) respectif, qui présente au moins une ouverture d'entrée d'air comprimé (62).

10. Dispositif de pulvérisation selon la revendication 9, **caractérisé en ce que**
la section transversale d'ouverture du conduit de distribution (34) et les sections transversales d'ouverture des trous (14) sont adaptées mutuellement de telle sorte que la même quantité d'air comprimé par unité de temps puisse s'écouler hors de tous les trous (14).
